# EUROPÄISCHE PATENTSCHRIFT

(11) **EP 0 837 226 B1**
(45) Veröffentlichungstag und Bekanntmachung des Hinweises auf die Patenterteilung: **06.02.2002**
(21) Anmeldenummer: 97116224.3
(22) Anmeldetag: 18.09.1997
(51) Int. Cl.: F01L 3/08, F02D 15/04

(54) **Ventilgesteuerte Brennkraftmaschine mit einer Verstelleinrichtung zur Verdichtungsänderung**
Valve driven internal combustion engine with compression variation arrangement
Moteur à combustion interne commandé par soupapes et comprenant un mécanisme de variation de la compression

(30) Priorität: 15.10.1996 DE 19642469
(43) Veröffentlichungstag der Anmeldung: 22.04.1998
(73) Patentinhaber: Bayerische Motoren Werke Aktiengesellschaft, 80788 München (DE)
(72) Erfinder: Müller-Alander, Gerd, 80638 München (DE)

(56) Entgegenhaltungen:
- EP-A- 0 330 638
- EP-A- 0 676 533
- PATENT ABSTRACTS OF JAPAN vol. 8, no. 2 (M-266), 7.Januar 1984 & JP 58 165544 A (HITACHI ZOSEN KK), 30.September 1983,

## Beschreibung

Die Erfindung bezieht sich auf eine ventilgesteuerte Brennkraftmaschine der im Oberbegriff des Patentanspruches 1 beschriebenen Bauart.

Eine derartige Brennkraftmaschine zeigt z.B. das patent abstract of Japan zu der JP-Offenlegungsschrift 58 165 544 mit einer bauaufwendig gestalteten Verstelleinrichtung.

Eine weitere Brennkraftmaschine ist aus der EP 0 330 638 A bekannt. Die Verstelleinrichtung zur Verdichtungsänderung bei dieser ventilgesteuerten Brennkraftmaschine umfaßt eine in einem Zylinderkopf schiebebeweglich geführt gesteuerte Hülse mit einer im Hülsenmantel angeordneten Durchbrechung, über die ein im Zylinderkopf verlaufender Kanalabschnitt eines Gaswechselkanals mit einem von der Hülse gebildeten brennraumseitigen Kanalabschnitt in Verbindung steht, wobei eine von der Hülse begrenzte brennraumseitige Kanalmündung mittels eines Hubventils gesteuert ist.

Diese bekannte Verstelleinrichtung bildet im Prinzip bei durch das Hubventil geschlossener Hülse einen Kolben, mittels dessen variabler Position ein Verdichtungsvolumen in einem Zylinder betriebspunktabhängig veränderbar ist. Nachteilig bei dieser bekannten Verstelleinrichtung ist, daß das Hubventil sowie die Hülse jeweils über zugeordnete Kurvenscheiben auf einer gemeinsamen Steuerwelle betätigt sind, wobei die jeweiligen Kurvenscheiben auf der gemeinsamen Steuerwelle in einer festen Drehwinkelzuordnung drehfest angeordnet sind. Mit dieser derart gekoppelten Steuerungszuordnung von Hülsen-Bewegung und Hubventil-Bewegung kann keine der Funktionen einer betriebspunktangepaßten Verdichtung sowie einem betriebspunktangepaßten Ventilöffnungsquerschnitt gesondert realisiert werden.

Aus der DE 38 01 102 A ist eine weitere Verstelleinrichtung zur Verdichtungsänderung bei einer Brennkraftmaschine bekannt mit einer im Zylinderkopf als Nebenkolben angeordneten Hülse mit einem Gaswechselventil, bei der zwar der Nebenkolben zur Verdichtungsänderung unabhängig von der Steuerung des Gaswechselventils verstellbar ist. Jedoch ist hierbei nachteilig ein mit dem Nebenkolben bzw. mit der Hülse in einer Ausnehmung des Zylinderkopfes mitbewegter Kanalabschnitt, was eine aufwendige Zylinderkopfgestaltung erfordert.

Der Erfindung liegt die Aufgabe zugrunde, bei einer gattungsgemäßen Brennkraftmaschine die Verstelleinrichtung zur Verdichtungsänderung derart zu gestalten, daß beide Steuerungseinrichtungen entkoppelt sind bei einfachem Aufbau des Zylinderkopfes.

Der Vorteil der Erfindung ist darin zu sehen, daß mit einem in der Hülse angeordneten Aktuator zur Hubbetätigung des Ventils z.B. über einen variablen Hub ein dem jeweiligen Betriebspunkt angepaßter Ventilöffnungsquerschnitt erzielt ist und zwar unabhängig von der Steuerung der Hülse. Mit dem durch einen erfindungsgemäß angeordneten Aktuator gesonderten Ventiltrieb ergibt sich in weiterer vorteilhafter Weise, daß die beiden Steuerungen nicht gegeneinander wirken und somit das bekannte Prinzip eines Verdrängerkolbens im Verdichtungsraum des Zylinders einer Brennkraftmaschine jederzeit erhalten ist. Weiter sind die mit der vorgeschlagenen Ausgestaltung der Steuerung der Hülse die auf die durch das Ventil geschlossene Hülse wirkenden Brennraumdrücke sicher beherrschbar.

In Ausgestaltung der Erfindung ist ein durch seine kompakte Bauweise elektromagnetischer Aktuator bevorzugt, es ist aber auch ein hydraulischer oder ein pneumatischer Aktuator möglich.

Die Erfindung ist anhand eines bevorzugten, in der Zeichnung dargestellten Beispiels beschrieben.

Eine lediglich abschnittsweise dargestellte, ventilgesteuerte Brennkraftmaschine 1 ist mit einer Verstelleinrichtung 2 zur Verdichtungsänderung im Brennraum 3 zwischen dem Kolben 4 im Zylinder 5 der Brennkraftmaschine 1 und einer Brennraumkalotte 6 in einem Zylinderkopf 7 ausgerüstet. Die Verstelleinrichtung 2 umfaßt eine im Zylinderkopf 7 schiebebeweglich geführt gesteuerte Hülse 8 mit einer im Hülsenmantel 9 angeordneten Durchbrechung 10, über die ein im Zylinderkopf 7 verlaufender Kanalabschnitt 11' eines Gaswechselkanals 11 mit einem von der Hülse 8 gebildeten brennraumseitigen Kanalabschnitt 11" in Verbindung steht. Die von der Hülse 8 brennraumseitig begrenzte Kanalmündung 12 ist mittels eines Hubventils 13 gesteuert.

Zur Erzielung unabhängiger Steuerungen für das Hubventil 13 einerseits und für die Hülse 8 der Verstelleinrichtung 2 andererseits ist vorgesehen, daß das Hubventil 13 mit einer in der Hülse 8 angeordneten, als Aktuator 14 gestalteten Hub-Betätigungseinrichtung in Antriebsverbindung steht und daß die Hülse 8 der Verstelleinrichtung 2 zur Verdichtungsänderung unabhängig von dem Aktuaktor 14 gesondert schiebebeweglich steuerbar ist.

Vorzugsweise ist die Ventilhub-Betätigungseinrichtung ein elektromagnetischer Aktuator 14. Ein hydraulischer oder ein pneumatischer Aktuator ist ebenfalls denkbar.

Zur Erzielung einer betriebssicheren und im Aufbau einfachen Verstelleinrichtung 2 ist die Hülse 8 über eine vorzugsweise betriebspunktabhängig gesteuerte, als Exzenter 15 gestaltete Kurvenscheibe zur Verdichtungsänderung gesondert im Zylinderkopf verschiebbar.

Mit den entkoppelten Steuerungen für das Hubventil 13 einerseits und für die Hülse 8 der Verstelleinrichtung 2 zur Verdichtungsänderung andererseits kann jede der Einrichtungen optimal auf den jeweiligen Betriebspunkt der Brennkraftmaschine 1 angepaßt werden.

Eine wirksame Verdichtungsänderung ist insbesondere dadurch erreicht, daß mehrere gleichartige Hubventile 13 je Brennraum 3 mit jeweils einer Verstelleinrichtung 2 kombiniert sind. Weiter kann die Verdichtungsänderung dadurch gesteigert sein, daß ein- und auslaßseitige Hubventile 13 jeweils mit einer Verstelleinrichtung 2 kombiniert sind.

Ferner kann der jeweilige Aktuator 14 als Betätigungseinrichtung mit variablem Ventilhub gestaltet sein, wodurch ansaugseitig betriebspunktabhängig angepaßte Ventilöffnungsquerschnitte zur vorteilhaften Einströmsteuerung möglich sind.

## Patentansprüche

1. Ventilgesteuerte Brennkraftmaschine mit einer Verstelleinrichtung zur Verdichtungsänderung,
- wobei die Verstelleinrichtung (2) eine in einem Zylinderkopf (7) schiebebeweglich geführte, einen Kanalabschnitt (11") begrenzende Hülse (8) umfasst, der
- brennraumseitig ein periodisch betätigtes Hubventil (13) zugeordnet ist, das
- mit einer als Aktuator gestalteten Hub-Betätigungseinrichtung in Antriebsverbindung steht, wobei
- die Hülse (8) der Verstelleinrichtung (2) zur Verdichtungsänderung unabhängig von dem Aktuator (14) gesondert schiebebeweglich steuerbar ist,
**dadurch gekennzeichnet,**
- **dass** die Hülse (8) mit dem Kanalabschnitt (11")relativ zu einem im Zylinderkopf (7) verlaufenden Kanalabschnitt (11') eines Gaswechselkanals (11) verschiebbar angeordnet ist, wobei der
- zylinderkopfseitige Kanalabschnitt (11') über eine im Hülsen-Mantel (9) angeordnete Durchbrechung (10) mit dem hülsenseitigen Kanalabschnitt (11") in Verbindung steht, dessen
- brennraumseitige Kanalmündung (12) von einem mittels eines in der Hülse (8) angeordneten Aktuators (14) angetriebenen Hubventil (13) gesteuert ist, wobei
- die Hülse (8) über eine betriebspunktabhängig gesteuerte Kurvenscheibe (15) zur Verdichtungsänderung gesondert im Zylinderkopf (7) verschiebbar ist.

2. Brennkraftmaschine nach Anspruch 1, **dadurch gekennzeichnet, daß** ein elektromagnetischer oder ein hydraulischer oder ein pneumatischer Aktuator (14) vorgesehen ist.

3. Brennkraftmaschine nach den Ansprüchen 1 bis 2, **dadurch gekennzeichnet, daß** mehrere gleichartige Hubventile (13) je Brennraum (3) mit jeweils einer Verstelleinrichtung (2) kombiniert sind.

4. Brennkraftmaschine nach einem der Ansprüche 1 bis 3, **dadurch gekennzeichnet, daß** ein- und auslaßseitige Hubventile (13) jeweils mit einer Verstelleinrichtung (2) kombiniert sind.

5. Brennkraftmaschine nach einem der Ansprüche 1 bis 4, **dadurch gekennzeichnet, daß** der jeweilige Aktuator (14) als Betätigungseinrichtung mit variablem Ventilhub gestaltet ist.

## Claims

1. A valve-control internal combustion engine comprising at device for adjusting the compression,
- wherein the adjusting device (2) comprises a sleeve (8) slidable and guided in a cylinder head (7) and bounding a duct portion (11") which
- is associated on the combustion-chamber side with a periodically actuated gate valve (13) which
- is connected for drive purposes to an actuator in the form of a stroke-actuating device, wherein
- in order to alter the compression the sleeve (8) of the adjusting device (2) is slidable and controllable separately and independently of the actuator (14),
**characterised in that**
- the sleeve (8) and the duct portion (11") are disposed so as to be movable relative to a portion (11') of a gas change duct (11) extending in the cylinder head (7), wherein
- the duct portion (11') on the cylinder-head side is connected via an aperture (10) in the sleeve jacket (9) to the duct portion (11") on the sleeve side, and
- the mouth (12) of the duct portion (11") on the combustion-chamber side is controlled by a gate valve (13) driven by an actuator (14) disposed in the sleeve (8), wherein
- the sleeve (8) is movable separately in the cylinder head (7) by a cam (15) controlled in dependence on the operating point in order to alter the compression.

2. An engine according to claim 1, **characterised in that** an electromagnetic or a hydraulic or a pneumatic actuator (14) is provided.

3. An engine according to claims 1 to 2, **characterised in that** a number of similar gate valves (13) per combustion chamber (3) are each combined with an adjusting device (2).

4. An engine according to any of claims 1 to 3, **characterised in that** gate valves (13) on the inlet side and the outlet side are each combined with an adjusting device (2).

5. An engine according to any of claims 1 to 4, **characterised in that** each actuator (14) is in the form of an actuating device with a variable valve stroke.

## Revendications

1. Moteur à combustion interne commandé par des soupapes et comprenant un mécanisme de variation de la compression, dans lequel :
- le mécanisme de variation de la compression (2) comprend une douille (8) pouvant coulisser en étant guidée dans une culasse (7) et délimitant une section de canal (11"),
- à la douille est associée, du côté de la chambre de combustion, une soupape (13) actionnée périodiquement,
- la soupape est en liaison d'entraînement avec un dispositif de commande de la course de la soupape, sous la forme d'un actionneur,
- la douille (8) du mécanisme (2) de variation de la compression peut avoir son mouvement de coulissement spécifiquement commandé, indépendamment de l'actionneur (14),
**caractérisé en ce que**
- la douille (8) avec la section de canal (11") est montée de manière à pouvoir coulisser par rapport à une section (11') d'un canal d'échange de gaz (11), située dans la culasse (7),
- la section de canal (11') est reliée à la section de canal (11") située dans la douille, à travers un passage (10) prévu dans l'enveloppe (9) de la douille,
- la section de canal (11") a son embouchure (12) située du côté de la chambre de combustion, qui est commandée par une soupape (13) entraînée par un actionneur (14) monté dans la douille (8),
- la douille (8) peut coulisser spécifiquement dans la culasse (7) sous l'action d'un disque de came (15) commandé selon le point de fonctionnement du moteur.

2. Moteur selon la revendication 1,
**caractérisé en ce qu'**
il est prévu un actionneur (14) électromagnétique ou hydraulique ou pneumatique.

3. Moteur selon les revendications 1 et 2,
**caractérisé en ce que**
plusieurs soupapes (13) de même genre pour chaque chambre de combustion (3), sont combinées chaque fois à un mécanisme (2) de variation de la compression.

4. Moteur selon l'une quelconque des revendications 1 à 3,
**caractérisé en ce que**
des soupapes d'admission et des soupapes d'échappement (13) sont combinées respectivement à un mécanisme (2) de variation de la compression.

5. Moteur selon l'une quelconque des revendications 1 à 4,
**caractérisé en ce que**
chaque actionneur (14) a la forme d'un dispositif commandant une course de soupape variable.
